# FASCICULE DE BREVET EUROPEEN

(11) **EP 0 387 128 B1**
(45) Date de publication et mention de la délivrance du brevet: **27.11.1991**
(21) Numéro de dépôt: 90400549.3
(22) Date de dépôt: 28.02.1990
(51) Int. Cl.: C10G 5/06, C10L 3/12

(54) **Procédé et installation de récupération des hydrocarbures les plus lourds d'un mélange gazeux**
Verfahren und Vorrichtung zur Rückgewinnung der schwersten Kohlenwasserstoffe aus einer Gasmischung
Process and apparatus for the recovery of the heaviest hydrocarbons from a gaseous mixture

(30) Priorité: 09.03.1989 FR 8903073
(43) Date de publication de la demande: 12.09.1990
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Chretien, Denis, F-94160 Saint Mande (FR)
(74) Mandataire: Le Moenner, Gabriel

(56) Documents cités:
- Eléments de la technique relevés: néant.

## Description

La présente invention est relative à la technique de récupération des hydrocarbures les plus lourds d'un mélange gazeux. Elle concerne plus particulièrement un procédé de récupération des hydrocarbures les plus lourds d'un mélange gazeux contenant en outre des constituants plus légers dont l'hydrogène, notamment pour la récupération des GPL (C₃⁺) d'un gaz résiduaire de raffinerie de pétrole.

Dans les procédés habituels de récupération de GPL, on élimine à peu près totalement l'hydrogène par condensation partielle du mélange jusque vers -80°C.

Cette technique présente plusieurs inconvénients:
― l'obtention d'une température basse de -80°C conduit à l'utilisation d'un groupe frigorifique coûteux à deux étages;
― le rendement de récupération des GPL est limité en fonction de la température basse choisie, par exemple à 97 ou 98% pour -80°C;
― la ligne d'échange thermique constitue un investissement coûteux;
― les composés benzéniques et l'eau, mêmes présents à de très faibles teneurs, risquent de cristalliser dans la ligne d'échange thermique, conduisant à des bouchages; il est donc nécessaire d'éliminer au préalable ces constituants.

L'invention a pour but de fournir un procédé nettement plus économique éliminant tous ces inconvénients.

A cet effet, le procédé suivant l'invention est caractérisé en ce que:
― on élimine une partie de l'hydrogène du mélange;
― on introduit le mélange restant à un niveau intermédiaire d'une colonne de distillation comportant un condenseur de tête qui assure un reflux dans la colonne, ce condenseur étant refroidi par un appareil de refroidissement capable de fournir une température froide TF de l'ordre de -40°C ou supérieure à cette valeur; et
― on détermine la teneur en hydrogène dudit mélange restant de façon que le point de rosée, à la pression de la colonne, de la fraction de ce mélange restant constituée par lesdits constituants plus légers soit supérieure à la température TF mais voisin de celle-ci.

Dans un premier mode de mise en oeuvre, l'élimination partielle de l'hydrogène est effectuée par perméation.

Dans une variante particulièrement adaptée aux cas où l'on souhaite produire simultanément de l'hydrogène pur, cette élimination partielle d'hydrogène est effectuée par adsorption PSA (Pressure Swing Adsorption), ledit mélange restant étant constitué par le gaz résiduaire de cette adsorption et étant comprimé avant d'être introduit dans la colonne, la composition dudit mélange restant étant éventuellement ajustée par perméation.

L'invention a également pour objet une installation destinée à la mise en oeuvre d'un tel procédé. Cette installation est caractérisée en ce qu'elle comprend:
― des moyens d'élimination d'une partie de l'hydrogène du mélange, fournissant un mélange restant; et
― une colonne de distillation alimentée par ce mélange restant et comportant un condenseur de tête qui assure un reflux dans la colonne, ce condenseur étant refroidi par un appareil de refroidissement capable de fournir une température froide TF de l'ordre de -40°C ou supérieure à cette valeur;
― les moyens d'élimination partielle d'hydrogène étant adaptés pour que la fraction dudit mélange restant constituée par lesdits constituants plus légers ait, à la pression de la colonne, un point de rosée supérieur à la température TF mais voisin de celle-ci.

Des exemples de mise en oeuvre de l'invention vont maintenant être décrits en regard des dessins annexés, sur lesquels les figures 1 et 2 représentent schématiquement deux installations conformes à l'invention.

Dans les exemples représentés, on traite un gaz résiduaire de raffinerie de pétrole de composition typique suivante: 74% H₂, 12,2% C₁, 9,5% C₂, 2,7% C₃, 1,6% C₄⁺, ainsi que des traces de composés benzéniques et d'eau, en vue d'en récupérer des GPL (C₃⁺).

Le gaz à traiter est introduit sous 31 bars, via une conduite 1, dans l'espace haute-pression d'un perméateur 2. Le perméat, formant à peu près les deux-tiers du débit initial et constitué par de l'hydrogène à une pureté de 98 à 99%, est évacué du perméateur en basse-pression sous quelques bars, par une conduite 3. Le résidu de la perméation, contenant la quasi-totalité des hydrocarbures, présente la composition suivante: 21,3% H₂, 36,7% C₁, 28,9% C₂, 8,2% C₃, 4,9% C₄⁺, ainsi que des traces de composés benzéniques et d'eau. Ce résidu est desséché dans un appareil de dessication 4, puis refroidi dans un échangeur de chaleur indirect 5, puis introduit sous environ 30 bars à un niveau intermédiaire d'un colonne de distillation 6.

La colonne 6 est équipée en cuve d'un rebouilleur 7 fonctionnant à environ 100°C, et en tête d'un condenseur 8 fonctionnant à environ -40°C et réfrigéré par un appareil de refroidissement 9 constitué par un groupe frigorifique, par exemple à "Fréon", à un seul étage. La vapeur de tête de la colonne est partiellement condensée par le condenseur 8 puis séparée en une phase vapeur et une phase liquide dans un séparateur de phases 10. La phase vapeur contient la quasi-totalité de l'hydrogène, du méthane et de l'éthane contenus dans le résidu de la perméation, et est évacuée par une conduite 11 en tant que gaz résiduaire de l'installation après avoir refroidi l'échangeur de chaleur 5. La phase liquide est renvoyée en reflux en tête de la colonne 6. Les GPL sont soutirés en cuve de colonne par une conduite 12.

Le résidu de la perméation contient une quantité d'hydrocarbures légers C₁ et C₂ imposée par la composition du gaz de départ. On détermine sa teneur en hydrogène, par un dimensionnement approprié du perméateur 2, de façon que le mélange de ces hydrocarbures légers et de l'hydrogène (c'est-à-dire en pratique le gaz résiduaire) ait, à la pression de la colonne 6, un point de rosée légèrement supérieur à la température la plus froide que peut atteindre le condenseur 8 avec un groupe frigorifique 9 à un seul étage, soit environ -40°C.

Ainsi, la partie supérieure de la colonne 6 effectue une élimination à peu près parfaite de l'hydrogène par lavage, de sorte que la seule perte en GPL est celle qui se produit dans le perméateur 2. En choisissant le point de rosée du gaz résiduaire très voisin de -40°C, on maintient au minimum compatible avec un groupe frigorifique 9 à un seul étage la quantité d'hydrogène éliminée par perméation, et donc la perte de GPL. En pratique, on constate que cette perte peut être rendue négligeable, de sorte que le rendement d'extraction des GPL est proche de 100%.

Par ailleurs, grâce à l'absence de toute ligne d'échange de chaleur cryogénique, les composés benzéniques du gaz de départ ne présentent aucun inconvénient et se retrouvent simplement dans les GPL produits. De même, si la teneur en eau du gaz de départ est suffisamment faible, on peut éventuellement se passer de l'appareil de dessication 4.

En variante, comme indiqué en trait mixte en 13, on peut avec la même installation produire en plus une coupe C₁/C₂ en soutirant du liquide en tête de la colonne 6. Cependant, on abaisse alors le point de rosée de la vapeur de tête et du gaz résiduaire, ce qui nécessite en compensation une plus forte élimination d'hydrogène par perméation et, par suite, conduit à une dégradation du rendement d'extraction des GPL.

L'installation de la figure 2 ne diffère de celle de la figure 1 que par le traitement du gaz en amont de l'échangeur de chaleur 5. Elle convient notamment lorsque l'on désire produire de l'hydrogène très pur, par exemple destiné à des applications électroniques.

En effet, le gaz de départ est tout d'abord traité par adsorption PSA (Pressure Swing Adsorption) dans un appareil d'adsorption 2A, qui en élimine à peu près la même quantité d'hydrogène que précédemment. Le mélange restant, constitué par le gaz résiduaire de l'appareil 2A, est disponible à une basse pression typiquement voisine de la pression atmosphérique. Il est recomprimé à environ 30 bars par un compresseur 13, puis refroidi dans l'échangeur 5, puis introduit dans la colonne 6 comme précédemment.

Si la teneur en hydrogène du gaz résiduaire de l'appareil 2A conduit à un point de rosée du gaz résiduaire de la colonne voisin de -40°C ou supérieur à cette valeur, on choisit simplement un groupe frigorifique 9 fonctionnant à ce point de rosée. Le rendement d'extraction des GPL sera alors toujours pratiquement de 100%, puisqu'aucune perte en GPL ne se produit dans l'appareil 2A.

Par contre, si cette teneur en hydrogène est trop élevée (d'où un point de rosée en tête de colonne inférieur à -40°C), on l'abaisse à une valeur fournissant un point de rosée légèrement supérieur à -40°C, au moyen d'un perméateur 14 monté entre la sortie du compresseur 13 et de l'échangeur 5, comme schématisé en trait interrompu à la figure 2.

On comprend que l'invention peut s'appliquer à d'autres cas de récupération d'hydrocarbures lourds. Par exemple, avec le même gaz de départ que ci-dessus, on peut récupérer uniquement les C₄⁺, en choisissant la pression de la colonne et la teneur en hydrogène du mélange introduit dans cette colonne de façon que le point de rosée du mélange H₂, C₁, C₂ et C₃ constituant le gaz résiduaire de la colonne soit supérieur à -40°C; on choisira un appareil de refroidissement 9 adapté à cette température, cet appareil pouvant éventuellement être constitué par une simple circulation d'eau à la température ambiante.

## Revendications

1. Procédé de récupération des hydrocarbures les plus lourds d'un mélange gazeux contenant en outre des constituants plus légers dont l'hydrogène, notamment pour la récupération des GPL (C₃⁺) d'un gaz résiduaire de raffinerie de pétrole, caractérisé en ce que:
― on élimine une partie de l'hydrogène du mélange;
― on introduit le mélange restant à un niveau intermédiaire d'une colonne de distillation (6) comportant un condenseur de tête (8) qui assure un reflux dans la colonne, ce condenseur étant refroidi par un appareil de refroidissement (9) capable de fournir une température froide TF de l'ordre de -40°C ou supérieure à cette valeur; et
― on détermine la teneur en hydrogène dudit mélange restant de façon que le point de rosée, à la pression de la colonne, de la fraction de ce mélange restant constituée par lesdits constituants plus légers soit supérieure à la température TF mais voisin de celle-ci.

2. Procédé suivant la revendication 1, caractérisé en ce que ladite élimination partielle d'hydrogène est effectuée par perméation (en 2), ledit mélange restant étant constitué par le résidu de cette perméation.

3. Procédé suivant la revendication 2, caractérisé en ce que ledit résidu subit une dessication (en 4) avant d'être introduit dans la colonne (6).

4. Procédé suivant la revendication 1, caractérisé en ce que ladite élimination partielle d'hydrogène est effectuée par adsorption PSA (en 2A), ledit mélange restant étant constitué par le gaz résiduaire de cette adsorption et étant comprimé (en 13) avant d'être introduit dans la colonne (6), la composition dudit mélange restant étant éventuellement ajustée par perméation (en 14).

5. Procédé suivant l'une quelconque des revendications 1 à 4, caractérisé en ce que ledit mélange restant est refroidi (en 5) par échange de chaleur indirect avec un gaz résiduaire produit en tête de la colonne (6).

6. Installation de récupération des hydrocarbures les plus lourds d'un mélange gazeux contenant en outre des constituants plus légers dont l'hydrogène, notamment pour la récupération des GPL (C₃⁺) d'un gaz résiduaire de raffinerie de pétrole, caractérisée en ce qu'elle comprend:
― des moyens (2; 2A, 14) d'élimination d'une partie de l'hydrogène du mélange, fournissant un mélange restant; et
― une colonne de distillation (6) alimentée par ce mélange restant et comportant un condenseur de tête (8) qui assure un reflux dans la colonne, ce condenseur étant refroidi par un appareil de refroidissement (9) capable de fournir une température froide TF de l'ordre de -40°C ou supérieure à cette valeur;
― les moyens d'élimination partielle d'hydrogène étant adaptés pour que la fraction dudit mélange restant constituée par lesdits constituants plus légers ait, à la pression de la colonne, un point de rosée supérieur à la température TF mais voisin de celle-ci.

7. Installation suivant la revendication 6, caractérisée en ce que lesdits moyens d'élimination partielle d'hydrogène sont constitués par un perméateur (2).

8. Installation suivant la revendication 7, caractérisée en qu'un appareil de dessication (4) est disposé à la sortie haute-pression du perméateur (2).

9. Installation suivant la revendication 6, caractérisée en ce que lesdits moyens d'élimination partielle d'hydrogène sont constitués par un adsorbeur PSA (2A), un compresseur (13), éventuellement suivi d'un perméateur (14), étant interposé entre la sortie de gaz résiduaire de cet adsorbeur et la colonne (6).

10. Installation suivant l'une quelconque des revendications 6 à 9, caractérisée en ce qu'elle comprend un échangeur de chaleur indirect (5) alimenté d'une part par ledit mélange restant, d'autre part par un gaz résiduaire produit en tête de la colonne (6).

## Patentansprüche

1. Verfahren zur Rückgewinnung der schwersten Kohlenwasserstoffe aus einer Gasmischung, die zusätzlich leichtere Bestandteile, darunter Wasserstoff, enthält, insbesondere zur Rückgewinnung der GPL (C₃⁺) eines Erdölraffinerie-Restgases, **dadurch gekennzeichnet**, daß
― man einen Teil des Wasserstoffes des Gemisches entfernt,
― man das verbleibende Gemisch auf einem mittleren Niveau einer Destillationskolonne (6), die einen Kopfkondensator (8) aufweist, welcher einen Rückfluß in der Kolonne sicherstellt, einführt, wobei dieser Kondensator durch einen Kühlvorrichtung (9) gekühlt wird, die eine kalte Temperatur TF in der Größenordnung von -40°C oder über diesem Wert liefern kann, und
― man den Wasserstoffgehalt dieses verbleibenden Gemisches derart bestimmt, daß der Taupunkt der Fraktion dieses verbleibenden Gemisches, die von den leichteren Bestandteilen gebildet wird, bei dem Druck der Kolonne über der Temperatur TF, aber in deren Nähe liegt.

2. Verfahren nach Anspruch 1, **dadurch gekennzeichnet**, daß die Wasserstoffteilentfernung durch Permeation (bei 2) erfolgt, wobei das verbleibende Gemisch von dem Rückstand dieser Permeation gebildet wird.

3. Verfahren nach Anspruch 2, **dadurch gekennzeichnet**, daß der Rückstand einer Trocknung (bei 4) unterliegt, bevor er in die Kolonne (6) eingeführt wird.

4. Verfahren nach Anspruch 1, **dadurch gekennzeichnet**, daß die Wasserstoff-Teilbeseitigung durch Adsorption PSA (bei 2A) erfolgt, wobei das verbleibende Gemisch von dem Restgas dieser Adsorption gebildet wird und komprimiert wird (bei 13), bevor es in die Kolonne (6) eingeführt wird, wobei die Zusammensetzung des verbleibenden Gemisches gegebenenfalls durch Permeation (bei 14) eingestellt wird.

5. Verfahren nach einem der Ansprüche 1 bis 4, **dadurch gekennzeichnet**, daß das verbleibende Gemisch (bei 5) durch indirekten Wärmetausch mit einem Restgas gekühlt wird, welches am Kopf der Kolonne (6) erzeugt wird.

6. Vorrichtung zur Rückgewinnung der schwersten Kohlenwasserstoffe aus einer Gasmischung, die zusätzlich leichtere Bestandteile, darunter Wasserstoff, enthält, insbesondere zur Rückgewinnung der GPL (C₃⁺) eines Erdölraffinerie-Restgases, **dadurch gekennzeichnet**, daß sie
― Einrichtungen (2; 2A, 14) zur Entfernung eines Teils des Wasserstoffes des Gemisches unter Lieferung eines verbleibenden Gemisches und
― eine Destillationskolonne (6), die durch dieses verbleibende Gemisch gespeist wird und einen Kopfkondensator (8) aufweist, der einen Rückfluß in der Kolonne sicherstellt, aufweist, wobei dieser Kondensator durch eine Kühlvorrichtung (9) gekühlt wird, die eine kalte Temperatur TF in der Größenordnung von -40°C oder oberhalb dieses Wertes liefern kann,
― und wobei die Einrichtungen zur Teilentfernung von Wasserstoff so ausgebildet sind, daß die Fraktion dieses verbleibenden Gemisches, die von den leichteren Bestandteilen gebildet wird, bei dem Druck der Kolonne einen Taupunkt oberhalb der Temperatur TF, aber in deren Nähe hat.

7. Vorrichtung nach Anspruch 6, **dadurch gekennzeichnet**, daß die Einrichtungen zur Teilentfernung von Wasserstoff von einem Permeator (2) gebildet werden.

8. Vorrichtung nach Anspruch 7, **dadurch gekennzeichnet**, daß eine Trocknungsvorrichtung (4) am Hochdruckausgang des Permeators (2) angeordnet ist.

9. Vorrichtung nach Anspruch 6, **dadurch gekennzeichnet**, daß die Einrichtungen zur Teilentfernung von Wasserstoff von einem Adsorper PSA (2A) und einem Kompressor (13) gebildet werden, gegebenenfalls gefolgt von einem Permeator (14), der zwischen dem Restgasausgang dieses Adsorbers und der Kolonne (6) zwischengeschaltet ist.

10. Vorrichtung nach einem der Ansprüche 6 bis 9, **dadurch gekennzeichnet**, daß sie einen indirekten Wärmetauscher (5) aufweist, der einerseits durch das verbleibende Gemisch und andererseits durch ein am Kopf der Kolonne (6) erzeugtes Restgas gespeist wird.

## Claims

1. Process for the recovery of the heaviest hydrocarbons from a gaseous mixture also containing lighter constituents including hydrogen, in particular for the recovery of LPGs (C₃⁺) from a residual gas of petroleum refining, **characterised in** **that:**
― part of the hydrogen is eliminated from the mixture;
― the remaining mixture is introduced at an intermediate level of a distillation column (6) comprising a top condenser (8) which ensures reflux in the column, this condenser being cooled by a cooling apparatus (9) capable of supplying a cold temperature TF of the order of -40°C or higher than this value; and
― the hydrogen content of the said remaining mixture is determined in such a way that the dew point, at the column pressure, of the fraction of this remaining mixture formed by the said lighter constituents, is higher than the temperature TF but in the region of this temperature.

2. Process according to claim 1, **characterised in that** the said partial elimination of hydrogen is carried out by means of permeation (at 2), the said remaining mixture being formed by the residue of this permeation.

3. Method according to claim 2, **characterised in that** the said residue undergoes drying (at 4) before being introduced into the column (6).

4. Process according to claim 1, **characterised in that** the said partial elimination of hydrogen is carried out by PSA adsorption (at 2A), the said remaining mixture being formed by the residual gas of this adsorption and being compressed (at 13) before being introduced into the column (6), the composition of the said remaining mixture being adjusted, if appropriate, by permeation (at 14).

5. Process according to any one of claims 1 to 4, **characterised in that** the said remaining mixture is cooled (at 5) by indirect heat exchange with a residual gas produced at the top of the column (6).

6. Installation for the recovery of the heaviest hydrocarbons from a gaseous mixture also containing lighter constituents including hydrogen, in particular for the recovery of LPGs (C₃⁺) from a residual gas of petroleum refining, **characterised in that** it comprises:
― means (2; 2A, 14) for eliminating part of the hydrogen from the mixture, supplying a remaining mixture; and
― a distillation column (6) supplied with this remaining mixture and comprising a top condenser (8) which ensures reflux in the column, this condenser being cooled by a cooling apparatus (9) capable of supplying a cold temperature TF of the order of -40°C or higher than this value;
― the means for the partial elimination of hydrogen being adapted so that the fraction of the said remaining mixture formed by the said lighter constituents has, at the column pressure, a dew point higher than the temperature TF but in the region of this temperature.

7. Installation according to claim 6, **characterised in** **that** the said means for the partial elimination of hydrogen are formed by a permeator (2).

8. Installation according to claim 7, **characterised in that** a drying apparatus (4) is arranged at the high-pressure outlet of the permeator (2).

9. Installation according to claim 6, **characterised in that** the said means for the partial elimination of hydrogen are formed by a PSA adsorber (2A), a compressor (13), followed, if appropriate, by a permeator (14), this permeator being interposed between the residual gas outlet of this absorber and the column (6).

10. Installation according to any one of claims 6 to 9, **characterised in that** it comprises an indirect heat exchanger (5) supplied on the one hand by the said remaining mixture and on the other hand by a residual gas produced at the top of the column (6).
